# EUROPÄISCHE PATENTSCHRIFT

(11) **EP 1 868 927 B1**
(45) Veröffentlichungstag und Bekanntmachung des Hinweises auf die Patenterteilung: **16.03.2011**
(21) Anmeldenummer: 06724110.9
(22) Anmeldetag: 07.04.2006
(51) Int. Cl.: B65G 49/00, B65G 13/07, B05B 13/02

(54) **TRANSPORTEINRICHTUNG, INSBESONDERE ZUM TRANSPORT FLÄCHIGER SUBSTRATE DURCH EINE BESCHICHTUNGSANLAGE**
TRANSPORT DEVICE, ESPECIALLY FOR TRANSPORTING FLAT SUBSTRATES THROUGH A COATING INSTALLATION
DISPOSITIF DE TRANSPORT, NOTAMMENT POUR LE TRANSPORT DE SUBSTRATS PLANS A TRAVERS UNE INSTALLATION DE REVETEMENT

(30) Priorität: 08.04.2005 DE 102005016406
(43) Veröffentlichungstag der Anmeldung: 26.12.2007
(73) Patentinhaber: VON ARDENNE ANLAGENTECHNIK GMBH, 01324 Dresden (DE); First Solar, Inc., Perrysburg, OH 43551 (US)
(72) Erfinder: HENTSCHEL, Michael, 01189 Dresden (DE); LESSMANN, Steffen, 01159 Dresden (DE); HUHN, Michael, 01187 Dresden (DE); JAEGER, Reinhard, 01640 Coswig (DE); POWELL, Ricky, C., Ann Arbor, MI 48108 (US)
(74) Vertreter: Lippert, Stachow & Partner
(86) Internationale Anmeldenummer: PCT/EP2006/003167
(87) Internationale Veröffentlichungsnummer: WO 2006/105975

(56) Entgegenhaltungen:
- WO-A-01/47791
- GB-A- 721 704
- GB-A- 1 138 682
- JP-A- 5 269 410
- JP-A- 8 155 357

## Beschreibung

Die Erfindung betrifft eine Transporteinrichtung, insbesondere zum Transport flächiger Substrate durch eine Beschichtungsanlage, gemäß Oberbegriff des Anspruchs 1.

Zum Transport von Substraten durch Beschichtungsanlagen sind verschiedene Bauformen von Transporteinrichtungen bekannt. Häufig umfassen derartige Transporteinrichtungen eine Mehrzahl von quer zur Transportrichtung der Substrate angeordneten Walzen, auf denen die Substrate durch die Beschichtungsanlage transportiert werden, wobei die Walzen rotieren. Die obersten Mantellinien der Walzen, d.h. die Linien, in denen die Substrate mit den Walzen in Kontakt stehen, definieren die Transportebene. Dabei sind einige oder alle Walzen durch dafür vorgesehene Antriebsmittel angetrieben. Derartige Transporteinrichtungen erstrecken sich durch die gesamte Beschichtungsanlage, d.h. sowohl durch solche Bereiche der Beschichtungsanlage, die der Beschichtung der Substrate dienen, als auch durch sonstige prozesstechnisch notwendige Bereiche, beispielsweise Transferkammern, Evakuierungskammern usw. Transporteinrichtungen dieser Art sind z.B. aus dem Dokument GB 721 704 bekannt. Der Nachteil derartiger Transporteinrichtungen besteht darin, dass zumindest in den der Beschichtung der Substrate dienenden Bereichen der Beschichtungsanlage die Enden der Walzen mit beschichtet werden, weil die Walzen die Breite der zu befördernden Substrate überragen, um an den Seiten der Beschichtungsanlage gelagert zu werden.

Das auf den Walzen niedergeschlagene Beschichtungsmaterial baut sich zu immer dickeren Schichten auf, so dass die Walzen in relativ kurzen Abständen gereinigt oder ausgetauscht werden müssen. Dies ist zum einen relativ arbeitsaufwändig und erfordert zum anderen eine Unterbrechung des in der Beschichtungsanlage ablaufenden Prozesses. Hierdurch sinkt die Produktivität der Beschichtungsanlage und zusätzliche Kosten für die Wartung fallen an.

Auch die mittleren Bereiche der Walzen sind jedoch, wenn auch in geringerem Maße, einer ungewollten Beschichtung mit Beschichtungsmaterial ausgesetzt. Dies ist dadurch bedingt, dass die zu beschichtenden Substraten gewöhnlich in Transportrichtung mit einem gewissen Abstand zueinander auf die Transporteinrichtung gelegt werden. Passiert eine solche Lücke zwischen zwei aufeinander folgenden Substraten den Beschichtungsbereich, so tritt das Beschichtungsmaterial auch durch die Lücke hindurch und beschichtet so ungewollt auch die mittleren Bereiche der Walzen der Transporteinrichtung.

Die Aufgabe der vorliegenden Erfindung besteht daher darin, eine Transporteinrichtung der angegebenen Art anzugeben, bei der die ungewollte Beschichtung der Walzen der Transporteinrichtung wesentlich verringert wird und so der Anteil der Ausfallzeiten an der Laufzeit der Beschichtungsanlage verkürzt werden.

Erfindungsgemäß wird die Aufgabe gelöst durch eine Transporteinrichtung mit den Merkmalen des Anspruchs 1. Vorteilhafte Ausgestaltungen der Erfindung sind Gegenstand der abhängigen Ansprüche.

Die erfindungsgemäße Transporteinrichtung, insbesondere zum Transport flächiger Substrate durch eine Beschichtungsanlage, umfasst eine Mehrzahl von quer zur Transportrichtung angeordneten Transportwalzen, die beidseitig drehbar gelagert sind, wobei die obersten Mantellinien dieser Transportwalzen die Transportebene definieren und wobei zumindest ein Teil dieser Transportwalzen antreibbar ist, und umfasst weiterhin mindestens eine Mehrzahl von quer zur Transportrichtung angeordneten Stützwalzen, die beidseitig drehbar gelagert und in einer unterhalb der Transportebene liegenden Parallelebene angeordnet sind.

Zweckmäßig sind die Stützwalzen in solchen Bereichen der Beschichtungsanlage angeordnet, in denen die Substrate beschichtet werden, d.h. in Bereichen der Beschichtungsanlage, in denen beispielsweise Verdampfer angeordnet sind. Durch die Anordnung der Stützwalzen unterhalb der Transportebene sind diese von der ungewollten Beschichtung weniger stark betroffen.

In der Transportrichtung gesehen in Bereichen, in denen Stützwalzen angeordnet sind, sind keine Transportwalzen vorgesehen. Dadurch befinden sich in der Beschichtungszone keine Transportwalzen in der Nähe der Substrate, so dass diese auch nicht ungewollt beschichtet werden können.

Weiterhin ist mindestens eine Brückenwalze vorgesehen, die auf zwei Stützwalzen parallel aufliegt und deren Durchmesser so gewählt ist, dass ihre oberste Mantellinie in der Transportebene liegt.

Die Brückenwalze sorgt dafür, dass die Transportebene auch im Bereich der Stützwalzen erhalten bleibt, so dass die Substrate störungsfrei durch die Beschichtungszone transportiert werden können. Sie liegt auf je zwei Stützwalzen auf, so dass sie ohne eigene Lager an ihren Enden drehbar gelagert ist, ohne ihre Position in der Transportrichtung, d.h. in der Radialrichtung der Brückenwalze, verändern zu können.

Weiter vorteilhaft sind die Transportwalzen und die Stützwalzen im Wesentlichen gleich lang. Hierdurch wird es möglich, die Lagerkonstruktion der Transporteinrichtung einfach zu gestalten, so dass diese kostengünstig herstellbar ist.

Besonders vorteilhaft sind daher die Transportwalzen und die Stützwalzen beidseitig in je einer gemeinsamen Lagerbank gelagert. Dies wird dadurch möglich, dass die Transportwalzen und die Stützwalzen im Wesentlichen gleich lang sind. Die Lager beider Walzentypen können so in einer konstruktiv einfach ausgeführten gemeinsamen Lagerbank angeordnet werden.

In einer Ausgestaltung der Erfindung sind zumindest in den Bereichen, in denen Stützwalzen angeordnet sind, im Raum zwischen den Stützwalzen und der Transportebene in der Nähe der Enden der Stützwalzen Auffangbehälter für Beschichtungsmaterial vorgesehen. Die Auffangbehälter sorgen dafür, dass die Enden der Stützwalzen, die über die Substrate hinausragen, von Beschichtungsmaterial abgeschirmt sind, so dass eine ungewollte Beschichtung der Stützwalzen verhindert wird.

Bevorzugt liegen benachbarte Brückenwalzen gemeinsam auf derselben zwischen ihnen angeordneten Stützwalze auf.

Diese Ausgestaltung hat den Vorteil, dass dadurch weniger Stützwalzen benötigt werden, als wenn jeder Brückenwalze exklusiv zwei Stützwalzen zugeordnet werden. Die benötigte Anzahl von Stützwalzen für N Brückenwalzen reduziert sich so von 2N auf N+1 für jeden zusammenhängenden Bereich, in dem Brückenwalzen angeordnet sind. Hierbei ist zu beachten, dass das Verhältnis der Durchmesser von Stützwalzen und Brückenwalzen sowie der Abstand der Stützwalzen zueinander so gewählt werden, dass benachbarte Brückenwalzen einander nicht berühren.

Besonders vorteilhaft sind die Brückenwalzen kürzer als die Transportwalzen. Hierdurch kann erreicht werden, dass die Brückenwalzen vollständig von den darüber hinweg transportierten Substraten abgeschirmt werden, so dass die Brückenwalzen nicht ungewollt beschichtet werden.

Weiter vorteilhaft weisen die Stützwalzen Führungsmittel zur Axialfixierung der Brückenwalzen auf.

Da die Brückenwalzen ohne eigene Lager auf den Stützwalzen aufliegen, können sie sich im Laufe der zeit beispielsweise auf Grund geringer Unrundheiten relativ zu den Stützwalzen axial verschieben. Dies würde dazu führen, dass die Brückenwalzen schließlich bis zu einem Ende der Stützwalzen wandern und einer ungewollten Beschichtung ausgesetzt wären. Durch Anbringung von Führungsmitteln, beispielsweise umlaufenden Wülsten an der Stützwalzen, kann dies verhindert werden.

In einer Ausgestaltung der Erfindung ist zumindest ein Teil der Stützwalzen antreibbar.

Dies ist nicht grundsätzlich nötig, kann aber insbesondere bei lang erstreckten Beschichtungszonen, d.h. Bereichen mit einer Vielzahl hintereinander angeordneter Stützwalzen, sinnvoll sein, um einen ungestörten und kontinuierlichen Transport der Substrate sicherzustellen.

In einer vorteilhaften Weiterbildung der Erfindung sind Transportwalzen und Stützwalzen durch ein gemeinsames Antriebsmittel mit einem Kraftübertragungsmittel antreibbar.

Der apparative Aufwand und damit die Kosten der Transporteinrichtung können hierdurch erheblich gesenkt werden. Darüber hinaus wird ein Gleichlauf von Transportwalzen und Stützwalzen sichergestellt.

Vorteilhaft ist das Kraftübertragungsmittel eine Zahnkette.

Zahnketten sind verschleißarm und robust und tragen so zu einer hohen Zuverlässigkeit der Transporteinrichtung bei. Außerdem ertragen Zahnketten auf Grund des verwendeten Materials in der Regel höhere Temperaturen als beispielsweise Riemen aus Polymerwerkstoffen.

Weiter vorteilhaft weist die Zahnkette eine beidseitige Verzahnung auf.

Mit einer beidseitig verzahnten Zahnkette können in einer Linie angeordnete Zahnräder sicherer und effizienter angetrieben werden, wenn in den Zwischenräumen zwischen ihnen verzahnte Andruckrollen angeordnet sind, da dann geringere Umschlingungswinkel zur Lastübertragung ausreichen.

Besonders vorteilhaft greift die Zahnkette in Kettenräder mit Evolventenverzahnung ein, die an den Enden der Transportwalzen oder/und der Stützwalzen vorgesehen sind.

Die Verwendung evolventenverzahnter Kettenräder bewirkt eine Verminderung des bei herkömmlichen Kettenantrieben beobachteten Polygoneffekts und damit zur Erhöhung der Laufruhe und Verminderung des Verschleißes.

Nachfolgend wird die Erfindung anhand eines Ausführungsbeispiels und zugehöriger Zeichnungen näher erläutert. Dabei zeigen
- **Fig. 1**: ein Ausführungsbeispiel der Erfindung in perspektivischer Ansicht und
- **Fig. 2**: Elemente des Ausführungsbeispiels im Längs- und Querschnitt.

In **Fig. 1** ist das Ausführungsbeispiel der Erfindung dargestellt, bei dem die erfindungsgemäße Transporteinrichtung eine Mehrzahl von quer zur Transportrichtung 2 angeordneten Transportwalzen 4 umfasst, die beidseitig drehbar gelagert sind. Die obersten Mantellinien dieser Transportwalzen 4 definieren die Transportebene 3. Alle Transportwalzen 4 sind antreibbar.

Weiterhin ist unterhalb der Transportebene 3 eine Mehrzahl von quer zur Transportrichtung 2 angeordneten Stützwalzen 5 vorgesehen, die ebenfalls beidseitig drehbar gelagert sind. Die Stützwalzen 5 sind in einer Parallelebene 6 zur Transportebene 3 angeordnet.

Die Anordnung der Transportwalzen 4 weist in der Transportrichtung 2 gesehen eine Lücke auf. In dieser Lücke, in der keine Transportwalzen 4 vorgesehen sind, sind mehrere Stützwalzen 5 angeordnet. Diese Stützwalzen 5 weisen die gleiche Länge auf wie die Transportwalzen 4 und sind beidseitig gemeinsam mit den Transportwalzen 4 in je einer Lagerbank 7 gelagert.

Weiterhin sind zwei Brückenwalzen 8 vorgesehen, die auf je zwei Stützwalzen 5 parallel aufliegen. Der Durchmesser der Brückenwalzen 8 ist so gewählt, dass ihre oberste Mantellinie in der Transportebene 3 liegt, so dass die (hier nicht dargestellten) Substrate 1 störungsfrei transportiert werden können.

Die Brückenwalzen 8 sind kürzer als die Transportwalzen 4, so dass sie von den Substraten 1 vollständig überdeckt werden. Die Stützwalzen 5 weisen Führungsmittel 9 zur Axialfixierung der Brückenwalzen 8 auf, die im Ausführungsbeispiel als umlaufende Wülste ausgeführt sind, so dass die Brückenwalzen 8 nicht zu den Enden der Stützwalzen 5 wandern können.

Im Ausführungsbeispiel sind ferner alle Stützwalzen 5 antreibbar, und zwar durch ein gemeinsames Antriebsmittel mit einem Kraftübertragungsmittel 10 mit den Transportwalzen 4, wobei das Kraftübertragungsmittel 10 eine Zahnkette 10 ist, die eine beidseitige Verzahnung aufweist und in Kettenräder 11 mit Evolventenverzahnung eingreift, die an den Enden der Transportwalzen 4 und der Stützwalzen 5 vorgesehen sind.

Wie insbesondere aus den Darstellungen der **Fig. 2** hervorgeht, sind im Raum zwischen den Stützwalzen 5 und der Transportebene 3 in der Nähe der Enden der Stützwalzen 5 Auffangbehälter 12 für Beschichtungsmaterial vorgesehen.

Weiterhin ist ersichtlich, dass der Durchmesser der Brückenwalzen 8 so gewählt ist, dass ihre oberste Mantellinie wie die der Transportwalzen 4 in der Transportebene 3 liegt, so dass die Substrate 1, die auf den Transportwalzen 4 und den Brückenwalzen 8 aufliegen, störungsfrei transportiert werden können.

Die Brückenwalzen 8 sind kürzer als die Transportwalzen 4 und daher von den Substraten 1 vollständig überdeckt, so dass sie vor ungewollter Beschichtung geschützt sind. Die Stützwalzen 5, auf denen die Brückenwalzen 8 aufliegen, weisen Führungsmittel 9 zur Axialfixierung der Brückenwalzen 8 auf, die im Ausführungsbeispiel als umlaufende Wülste ausgeführt sind. Dadurch können Unrundheiten der Brückenwalzen 8 nicht dazu führen, dass die Brückenwalzen 8 ihre Position in axialer Richtung verändern.

### Bezugszeichenliste

- 1: Substrat
- 2: Transportrichtung
- 3: Transportebene
- 4: Transportwalze
- 5: Stützwalze
- 6: Parallelebene
- 7: Lagerbank
- 8: Brückenwalze
- 9: Führungsmittel
- 10: Zahnkette
- 11: Kettenrad
- 12: Auffangbehälter

## Patentansprüche

1. Transporteinrichtung, insbesondere zum Transport flächiger Substrate (1) durch eine Beschichtungsanlage, umfassend eine Mehrzahl von quer zur Transportrichtung (2) angeordneten Transportwalzen (4), die beidseitig drehbar gelagert sind, wobei die obersten Mantellinien dieser Transportwalzen (4) die Transportebene (3) definieren und wobei zumindest ein Teil dieser Transportwalzen (4) antreibbar ist, weiterhin eine Mehrzahl von quer zur Transportrichtung (2) angeordneten Stützwalzen (5) vorgesehen ist, die beidseitig drehbar gelagert und in einer unterhalb der Transportebene (3) liegenden Parallelebene (6) angeordnet sind, **dadurch gekennzeichnet, dass** in der Transportrichtung (2) gesehen in Bereichen, in denen Stützwalzen (5) angeordnet sind, keine Transportwalzen (4) vorgesehen sind und mindestens eine Brückenwalze (8) vorgesehen ist, die auf zwei Stützwalzen (5) parallel aufliegt und deren Durchmesser so gewählt ist, dass ihre oberste Mantellinie in der Transportebene (3) liegt.

2. Transporteinrichtung nach Anspruch 1, **dadurch gekennzeichnet, dass** die Transportwalzen (4) und die Stützwalzen (5) im Wesentlichen gleich lang sind.

3. Transporteinrichtung nach Anspruch 2, **dadurch gekennzeichnet, dass** die Transportwalzen (4) und die Stützwalzen (5) beidseitig in je einer gemeinsamen Lagerbank (7) gelagert sind.

4. Transporteinrichtung nach einem der vorhergehenden Ansprüche, **dadurch gekennzeichnet, dass** zumindest in den Bereichen, in denen Stützwalzen (5) angeordnet sind, im Raum zwischen den Stützwalzen (5) und der Transportebene (3) in der Nähe der Enden der Stützwalzen (5) Auffangbehälter (12) für Beschichtungsmaterial vorgesehen sind.

5. Transporteinrichtung nach einem der vorhergehenden Ansprüche, **dadurch gekennzeichnet, dass** benachbarte Brückenwalzen (8) gemeinsam auf derselben zwischen ihnen angeordneten Stützwalze (5) aufliegen.

6. Transporteinrichtung nach einem der vorhergehenden Ansprüche, **dadurch gekennzeichnet, dass** die Brückenwalzen (8) kürzer sind als die Transportwalzen (4).

7. Transporteinrichtung nach einem der vorhergehenden Ansprüche, **dadurch gekennzeichnet, dass** die Stützwalzen (5) Führungsmittel (9) zur Axialfixierung der Brückenwalzen (8) aufweisen.

8. Transporteinrichtung nach einem der vorhergehenden Ansprüche, **dadurch gekennzeichnet, dass** zumindest ein Teil der Stützwalzen (5) antreibbar ist.

9. Transporteinrichtung nach Anspruch 8, **dadurch gekennzeichnet, dass** Transportwalzen (4) und Stützwalzen (5) durch ein gemeinsames Antriebsmittel mit einem Kraftübertragungsmittel (10) antreibbar sind.

10. Transporteinrichtung nach Anspruch 9, **dadurch gekennzeichnet, dass** das Kraftübertragungsmittel (10) eine Zahnkette (10) ist.

11. Transporteinrichtung nach Anspruch 10, **dadurch gekennzeichnet, dass** die Zahnkette (10) eine beidseitige Verzahnung aufweist.

12. Transporteinrichtung nach Anspruch 10 oder 11, **dadurch gekennzeichnet, dass** die Zahnkette (10) in Kettenräder (11) mit Evolventenverzahnung eingreift, die an den Enden der Transportwalzen (4) oder/und der Stützwalzen (5) vorgesehen sind.

## Claims

1. Transport device, especially for transporting flat substrates (1) through a coating installation, comprising a plurality of transporting rolls (4) which are arranged transversely in relation to the transporting direction (2) and are rotatably mounted on both sides, the uppermost surface lines of these transporting rolls (4) defining the transporting plane (3) and at least some of these transporting rolls (4) being capable of being driven, wherein a plurality of supporting rolls (5) are also provided, which supporting rolls are arranged transversely in relation to the transporting direction (2), are rotatably mounted on both sides and are arranged in a parallel plane (6) lying below the transporting plane (3), **characterized in that**, seen in the transporting direction (2), no transporting rolls (4) are provided in regions in which supporting rolls (5) are arranged, and at least one bridging roll (8) is provided, which bridging roll lies in parallel on two supporting rolls (5) and the diameter of which is chosen such that its uppermost supporting line lies in the transporting plane (3).

2. Transport device according to Claim 1, **characterized in that** the transporting rolls (4) and the supporting rolls (5) are of substantially the same length.

3. Transport device according to Claim 2, **characterized in that** the transporting rolls (4) and the supporting rolls (5) are mounted on both sides, in a respective common bearing support (7).

4. Transport device according to one of the preceding claims, **characterized in that**, at least in the regions in which supporting rolls (5) are arranged, collecting containers (12) for coating material are provided in the space between the supporting rolls (5) and the transporting plane (3), in the vicinity of the ends of the supporting rolls (5).

5. Transport device according to one of the preceding claims, **characterized in that** adjacent bridging rolls (8) lie together on the same supporting roll (5) arranged between them.

6. Transport device according to one of the preceding claims, **characterized in that** the bridging rolls (8) are shorter than the transporting rolls (4).

7. Transport device according to one of the preceding claims, **characterized in that** the supporting rolls (5) have guiding means (9) for the axial fixing of the bridging rolls (8).

8. Transport device according to one of the preceding claims, **characterized in that** at least some of the supporting rolls (5) can be driven.

9. Transport device according to Claim 8, **characterized in that** the transporting rolls (4) and supporting rolls (5) can be driven by a common driving means with a power transmission means (10).

10. Transport device according to Claim 9, **characterized in that** the power transmission means (10) is an inverted tooth chain (10).

11. Transport device according to Claim 10, **characterized in that** the inverted tooth chain (10) has toothing on both sides.

12. Transport device according to Claim 10 or 11, **characterized in that** the inverted tooth chain (10) engages in sprockets (11) with involute toothing, which are provided at the ends of the transporting rolls (4) and/or the supporting rolls (5).

## Revendications

1. Dispositif de transport, notamment pour le transport de substrats plans (1) à travers une installation de revêtement, comprenant une pluralité de rouleaux de transport (4) disposés transversalement au sens de transport (2) et logés de manière rotative des deux côtés, les génératrices supérieures de ces rouleaux de transport (4) définissant le plan de transport (3) et au moins une partie de ces rouleaux de transport (4) pouvant être entraînée, de plus, il est prévu une pluralité de rouleaux d'appui (5) disposés transversalement au sens de transport (2), logés de manière rotative des deux côtés et agencés dans un plan parallèle (6) situé sous le plan de transport (3), **caractérisé en ce que** vu dans le sens de transport (2) dans les zones dans lesquelles les rouleaux d'appui (5) sont agencés, aucun rouleau de transport (4) n'est prévu, et au moins un rouleau passerelle (8) est prévu, qui repose de façon parallèle sur deux rouleaux d'appui (5), et dont le diamètre est sélectionné de telle sorte que leur génératrice supérieure se situe dans le plan de transport (3).

2. Dispositif de transport selon la revendication 1, **caractérisé en ce que** les rouleaux de transport (4) et les rouleaux d'appui (5) ont essentiellement la même longueur.

3. Dispositif de transport selon la revendication 2, **caractérisé en ce que** les rouleaux de transport (4) et les rouleaux d'appui (5) sont logés des deux côtés dans respectivement un support de paliers (7) commun.

4. Dispositif de transport selon l'une quelconque des revendications précédentes, **caractérisé en ce que** sont prévus au moins dans les zones dans lesquelles les rouleaux d'appui (5) sont agencés, dans l'espace entre les rouleaux d'appui (5) et le plan de transport (3) à proximité des extrémités des rouleaux d'appui (5), des bacs collecteurs (12) pour la matière de revêtement.

5. Dispositif de transport selon l'une quelconque des revendications précédentes, **caractérisé en ce que** des rouleaux passerelle (8) adjacents reposent conjointement sur le même rouleau d'appui (5) disposé entre eux.

6. Dispositif de transport selon l'une quelconque des revendications précédentes, **caractérisé en ce que** les rouleaux passerelle (8) sont plus courts que les rouleaux de transport (4).

7. Dispositif de transport selon l'une quelconque des revendications précédentes, **caractérisé en ce que** les rouleaux d'appui (5) présentent des moyens de guidage (9) pour la fixation axiale des rouleaux passerelle (8).

8. Dispositif de transport selon l'une quelconque des revendications précédentes, **caractérisé en ce qu'**au moins une partie des rouleaux d'appui (5) peut être entraînée.

9. Dispositif de transport selon la revendication 8, **caractérisé en ce que** des rouleaux de transport (4) et des rouleaux d'appui (5) peuvent être entraînés par un moyen d'entraînement commun avec un moyen de transmission de force (10).

10. Dispositif de transport selon la revendication 9, **caractérisé en ce que** le moyen de transmission de force (10) est une chaîne dentée (10).

11. Dispositif de transport selon la revendication 10, **caractérisé en ce que** la chaîne dentée (10) présente une denture bilatérale.

12. Dispositif de transport selon la revendication 10 ou 11, **caractérisé en ce que** la chaîne dentée (10) prend dans des roues dentées (11) avec engrenage à développante, qui sont prévues aux extrémités des rouleaux de transport (4) et/ou des rouleaux d'appui (5).
